# FASCICULE DE BREVET EUROPEEN

(11) **EP 2 107 433 B1**
(45) Date de publication et mention de la délivrance du brevet: **27.07.2016**
(21) Numéro de dépôt: 08153971.0
(22) Date de dépôt: 02.04.2008
(51) Int. Cl.: G04B 13/02, G04B 17/34

(54) **Procédé d'assemblage d'une pièce sur un axe**
Montageverfahren eines Bauteils auf eine Welle
Method for assembling a part on an axle

(43) Date de publication de la demande: 07.10.2009
(73) Titulaire: Manufacture et fabrique de montres et chronomètres, Ulysse Nardin Le Locle S.A., 2400 Le Locle (CH)
(72) Inventeur: Nagel, Romain, 2000 Neuchâtel (CH); Humair, Lucas, 2300 La Chaux-de-Fonds (CH); Von Gunten, Stéphane, 2000 Neuchâtel (CH)
(74) Mandataire: e-Patent SA

(56) Documents cités:
- EP-A- 1 850 193
- WO-A-2004/029733
- CH-A- 95 065
- US-A- 227 726

## Description

### Domaine technique

La présente invention se rapporte au domaine de l'horlogerie. Elle concerne, plus particulièrement, un procédé d'assemblage d'une pièce en matériau dur de type silicium, diamant ou corindon, sur un axe support.

### Etat de la technique

L'utilisation de matériaux durs, tel que du silicium, du diamant ou du corindon est particulièrement intéressante. On peut notamment citer la possibilité de réaliser des pièces compliquées de manière très précise, par gravage ou par croissance. Par ailleurs, il a récemment été proposé, comme l'enseigne le document EP1422436, de réaliser un spiral en silicium, recouvert d'une couche d'oxyde afin d'obtenir un comportement élastique stable par rapport à des variations de température.

Toutefois, l'utilisation de pièces en matériaux durs dans le domaine de l'horlogerie pose encore de nombreux problèmes, notamment en ce qui concerne l'assemblage de telles pièces sur des axes. En effet, particulièrement pour des pièces qui doivent tourner, le centrage est très important. La technique habituellement utilisée en horlogerie pour assembler des pièces de manière concentrique est le chassage. Cependant, les matériaux durs précédemment cités ne se déforment que très peu plastiquement et les contraintes mécaniques engendrées par un chassage les endommagent fréquemment.

Il a été proposé, dans le document EP 1705533 d'assembler sans contrainte la pièce en matériau dur et de la pincer entre un élément de butée et une rondelle fixée sur l'axe. Cette technique présente toutefois l'inconvénient d'imposer le montage d'une pièce supplémentaire, opération délicate vu les dimensions des éléments considérés. De plus, cette pièce augmente l'épaisseur de l'ensemble et peut nécessiter d'allonger l'axe sur lequel la pièce est montée, ce qui n'est évidemment pas toujours possible.

Le document EP 1850193 propose d'assembler une pièce en matériau dur sur un axe en intercalant une pièce intermédiaire entre l'axe et la pièce dure. Cette pièce intermédiaire est déformée contre la paroi d'un trou ménagé dans la pièce dure, afin d'assembler et de fixer ces trois éléments. Toutefois, lors de cette étape d'assemblage et de déformation, la pièce dure subit des contraintes radiales difficiles à maitriser et défavorables pour la pièce dure.

Le document US227726 A divulgue un procédé d'assemblage d'une pièce sur un axe. Les matériaux ne sont pas spécifiés.

La présente invention propose donc un procédé d'assemblage d'une pièce sur un axe, exempt des inconvénients susmentionnés.

### Divulgation de l'invention

Plus particulièrement, l'invention concerne un procédé d'assemblage d'une pièce du domaine de l'horlogerie en matériau dur choisi parmi le silicium, le diamant ou le corindon sur un axe support, comprenant les étapes suivantes :
i. se doter d'une pièce intermédiaire en matériau tendre choisi parmi l'or, le nickel ou les alliages de cuivre, percée d'un trou et destinée à être montée rigidement sur ledit axe support, ladite pièce intermédiaire définissant, autour du trou, une portée et un rebord,
ii. la pièce en matériau dur présentant une ouverture, ajuster ladite pièce en matériau dur sur le rebord de la pièce intermédiaire, en appui sur la portée,
iii. déformer la pièce intermédiaire de manière à solidariser axialement et angulairement la pièce intermédiaire et la pièce en matériau dur, lesdites pièces formant ainsi un ensemble,
iv. monter rigidement ledit ensemble sur l'axe support,
dans lequel ladite ouverture de la pièce en matériau dur définit des facettes en regard du rebord de la pièce intermédiaire, les angles formés entre deux facettes consécutives définissant des interstices entre la pièce en matériau dur et celle en matériau tendre, et dans lequel l'étape iii se fait par déformation thermique de la pièce intermédiaire de manière à ce qu'elle prenne place au moins partiellement dans les interstices.

Ainsi, seule la pièce intermédiaire est nécessaire pour positionner et maintenir la pièce en matériau dur dans toutes les directions et solidariser ces deux pièces de manière permanente. De plus, l'assemblage de la pièce en matériau dur et de la pièce intermédiaire se fait indépendamment du montage sur l'axe support de l'ensemble.

Grâce au fait que l'assemblage de la pièce en matériau dur et de la pièce intermédiaire se fait au cours d'une étape indépendante du montage sur l'axe, l'invention concerne également un ensemble d'une pièce en matériau tendre choisi parmi l'or, le nickel ou des alliages à base de cuivre, et d'une pièce du domaine de l'horlogerie en matériau dur choisi parmi le silicium, le diamant ou le corindon, la pièce en matériau tendre étant percée d'un trou pour être montée rigidement sur un axe support. La pièce en matériau tendre définit, autour du trou, une portée et un rebord. La pièce en matériau dur est percée d'une ouverture et est ajustée sur le rebord de la pièce en matériau tendre, en appui sur la portée. De manière avantageuse, la pièce en matériau tendre présente une déformation ne résultant pas d'une compression radiale, c'est à dire ne résultant pas d'une compression exercée à l'intérieur du trou, solidarisant de manière permanente, axialement et angulairement, la pièce en matériau tendre et la pièce en matériau dur, ladite ouverture de la pièce en matériau dur définissant des facettes en regard du rebord de la pièce intermédiaire, les angles formés entre deux facettes consécutives définissant des interstices en regard du rebord de la pièce en matériau tendre et ladite pièce en matériau tendre présentant des déformations prenant place au moins partiellement dans les interstices pour solidariser les deux pièces.

Dans une première variante, le rebord de la pièce en matériau tendre est de hauteur H, l'épaisseur e de la pièce en matériau dur étant inférieur à la hauteur H, de sorte que la pièce en matériau tendre présente une collerette dépassant de la pièce en matériau dur. La collerette est rabattue par-dessus la pièce en matériau dur.

### Brève description des dessins

D'autres caractéristiques de la présente invention apparaîtront plus clairement à la lecture de la description qui va suivre, faite en référence au dessin annexé, dans lequel les figures 1, 2 et 3 montrent différents modes de réalisation de l'invention, respectivement avec des vues de dessus (a), en coupe (b) et en perspective (c).

### Mode(s) de réalisation de l'invention

Les figures illustrant l'invention se rapportent à l'exemple particulier de l'assemblage d'un spiral 10, typiquement en silicium, sur son axe. L'invention peut être adaptée à l'assemblage d'une pièce quelconque en matériau dur, tel que du silicium, du diamant ou du corindon, sur un axe support. L'axe peut éventuellement comporter une denture définissant ainsi un pignon, sur lequel peut être assemblé une roue en matériau dur.

Comme le montrent les figures, le procédé d'assemblage selon l'invention, nécessite de se doter d'une pièce intermédiaire en matériau tendre. On entend par matériau tendre, un matériau susceptible de se déformer plastiquement, notamment au cours d'une opération de chassage. Le matériau utilisé est de préférence plus mou que la pièce en matériau dur et peut ainsi être choisi parmi l'or ou le nickel ou des alliages à base de cuivre. Dans l'exemple, la pièce intermédiaire est une virole 12, à laquelle l'extrémité intérieure du spiral est destinée à être fixée. On remarquera que, bien que les termes « dur » et « tendre » soient relatifs, ils sont parfaitement clairs pour l'homme du métier.

La virole 12 présente un tube cylindrique 14 percée d'un trou 16 destinée à être montée rigidement sur l'axe supportant le spiral 10. Elle est de diamètre extérieur d, et s'étend sur son pourtour extérieur, par une portion de diamètre D supérieur à d. La portion définit une portée 18 concentrique par rapport au trou 16, et un rebord 20, la portée 18 et le rebord 20 étant disposés du côté destiné à recevoir le spiral 10.

Le spiral 10 présente en son centre une ouverture de diamètre voisin de d. Le spiral 10 est ajusté sur le rebord 20 de la virole 12 et est mis en appui sur la portée 18. On doit entendre par « ajuster » que l'ouverture est dimensionnée de manière à ce que le spiral 10 soit monté sur la virole 12 avec un léger jeu ou un très léger serrage. Les deux pièces ne sont alors pas assemblées de manière permanente.

Dans le mode de réalisation de la figure 1, le rebord 20 de la virole 12 est de hauteur H, tandis que l'épaisseur e du spiral 10 est inférieure à la hauteur H. De la sorte, le rebord 20 dépasse du spiral 10 et forme une collerette 22 (figure 1 b).

Après que le spiral 10 ait été ajusté sur la virole 12, cette dernière, plus particulièrement la collerette 22, est déformée en la rabattant au moins partiellement, par-dessus le spiral 10, de manière à solidariser de manière permanente, axialement et angulairement le spiral 10 et la virole 12. De manière avantageuse, la déformation de la collerette 22 se fait par rivetage, ce qui permet un contrôle particulièrement précis de l'intensité et de la direction de la force appliquée sur la virole. La déformation de la collerette 22 pourrait également être effectuée par rivetage thermique, notamment au moyen d'un laser, avec éventuellement un soudage entre le spiral et la virole. Les techniques proposées permettent de déformer la virole 12 pour la solidariser avec le spiral 10, sans que ce dernier subisse de contrainte radiale importante. Plus particulièrement, la virole ne subit pas de compression radiale, c'est-à-dire que la déformation de la virole ne résulte pas d'une compression exercée à l'intérieur du trou 16, typiquement par un chassage. Une telle opération conduirait à exercer des contraintes trop importantes sur le spiral.

L'ensemble ainsi formé par la virole 12 et le spiral 10 peut ensuite être monté rigidement et de manière permanente sur l'axe support, par chassage, rivetage, soudage laser ou tout autre technique appropriée.

Le spiral 10 ne subit ainsi qu'un minimum de contrainte directe et très peu de déformation radiale lors de l'assemblage sur l'axe. En outre, il est à noter que l'assemblage du spiral 10 et de la virole 12 se fait indépendamment du montage sur l'axe support de l'ensemble que ces deux pièces forment. Le spiral 10 et la virole 12 forment ainsi un ensemble parfaitement utilisable, pouvant être compté et stocké. Le comptage des spiraux est une opération qui consiste à déterminer la longueur d'un spiral accouplé à un balancier pour que celui-ci ait le nombre d'oscillations recherché. La méthode proposée ne met pas en jeu de pièce augmentant fortement l'épaisseur de l'ensemble fixé sur l'axe et permet d'obtenir un excellent centrage du spiral 10.

Dans un deuxième mode de réalisation illustré sur la figure 2, l'ouverture du spiral 10 présente des facettes sur sa paroi intérieure, destinée à être positionnée en regard du rebord. Ces facettes peuvent être régulières et former une section polygonale régulière, centré en référence à l'ouverture. Comme précédemment, les dimensions du polygone permettent d'ajuster le spiral sur le rebord de la virole 12, en appui sur la portée. Ainsi, lorsque le spiral 10 est ajusté sur la virole 12, les angles formés entre deux facettes consécutives définissent des interstices entre la virole et le spiral. La virole et le spiral peuvent alors être solidarisés en déformant par rivetage thermique, notamment par laser, la virole 12 de manière à ce qu'elle prenne place au moins partiellement dans les interstices. Dans ce deuxième mode de réalisation, il n'est pas nécessaire que la virole 12 présente une collerette 22, ce qui permet de diminuer au maximum la hauteur de l'ensemble. Néanmoins, dans une variante, il est envisageable de combiner le rivetage thermique des facettes avec le premier mode de réalisation, dans lequel la collerette 22 est rabattue. Toute géométrie permettant d'obtenir, d'une part, des zones de contact précises avec la virole pour ajuster ces deux pièces ensemble et, d'autre part, des interstices entre l'un et l'autre pouvant être remplis par déformation thermique, par exemple au laser, peuvent convenir pour ce mode de réalisation.

Dans une variante supplémentaire s'adaptant aux modes de réalisation précédemment décrits et illustrée sur la figure 3, le rebord de la virole 12 est muni d'une gorge annulaire 26, parallèle à la portée 18. La gorge 26 est disposée à une hauteur h sensiblement égale à l'épaisseur e du spiral 10. Ainsi, la gorge 26 se trouve en regard de l'arête du spiral 10 située du côté opposé à la portée 18, ce qui permet, de manière avantageuse, d'éviter absolument toute contrainte exercée sur cette arête lors du montage de l'ensemble virole-spirale sur l'axe support, car cette arête, très vive, peut présenter une fragilité plus importante.

La description ci-dessus a été donnée à titre d'exemple non limitatif de l'invention et pourra donner lieu à des adaptations de la part de l'homme du métier, sans sortir du cadre de l'invention tel que défini par les revendications.

## Revendications

1. Procédé d'assemblage d'une pièce du domaine de l'horlogerie en matériau dur (10) choisi parmi le silicium, le diamant ou le corindon sur un axe support, comprenant les étapes suivantes :
i. se doter d'une pièce intermédiaire en matériau tendre (12) choisi parmi l'or, le nickel ou des alliages à base de cuivre, percée d'un trou (16) et destinée à être montée rigidement sur ledit axe support, ladite pièce intermédiaire (12) définissant, autour du trou, une portée (18) et un rebord (20),
ii. la pièce en matériau dur (10) étant percée d'une ouverture, ajuster ladite pièce en matériau dur sur le rebord de la pièce intermédiaire, en appui sur la portée,
iii. déformer la pièce intermédiaire (12) de manière à solidariser axialement et angulairement la pièce intermédiaire et la pièce en matériau dur, lesdites pièces formant ainsi un ensemble,
iv. monter rigidement ledit ensemble sur l'axe support ladite ouverture de la pièce en matériau dur définissant des facettes en regard du rebord de la pièce intermédiaire, les angles formés entre deux facettes consécutives définissant des interstices entre la pièce en matériau dur et celle en matériau tendre, l'étape iii se faisant par déformation thermique de la pièce intermédiaire de manière à ce qu'elle prenne place au moins partiellement dans les interstices.

2. Procédé selon la revendication 1, dans lequel le rebord (20) de la pièce intermédiaire (12) est de hauteur H, l'épaisseur e de la pièce en matériau dur étant inférieur à la hauteur H, de sorte que la pièce intermédiaire présente une collerette (22) dépassant de la pièce en matériau dur (10), **caractérisé en ce que** l'étape iii se fait en outre par déformation de ladite collerette (22), en la rabattant par-dessus la pièce en matériau dur.

3. Procédé selon la revendication 2, **caractérisé en ce que** la déformation de la collerette (22) se fait par rivetage.

4. Procédé selon la revendication 2, **caractérisé en ce que** la déformation de la collerette (22) se fait par rivetage thermique.

5. Procédé selon l'une des revendications 1 à 4, **caractérisé en ce que** le rebord (20) est muni d'une gorge (26) annulaire disposée à une hauteur h sensiblement égale à l'épaisseur e de la pièce.

6. Procédé selon l'une des revendications précédentes, **caractérisé en ce que** ledit ensemble est monté sur l'axe support par chassage.

7. Procédé selon l'une des revendications précédentes, **caractérisé en ce que** ledit ensemble est monté sur l'axe support par rivetage.

8. Procédé selon l'une des revendications précédentes, **caractérisé en ce que** ledit ensemble est monté sur l'axe support par soudage.

9. Ensemble d'une pièce en matériau tendre (12) choisi parmi l'or, le nickel ou des alliages à base de cuivre, et d'une pièce du domaine de l'horlogerie en matériau dur (10) choisi parmi le silicium, le diamant ou le corindon, ladite pièce en matériau tendre étant percée d'un trou pour être montée rigidement sur un axe support, ladite pièce en matériau tendre définissant, autour du trou, une portée (18) et un rebord (20), la pièce en matériau dur étant percée d'une ouverture et ajustée sur le rebord de la pièce en matériau tendre, en appui sur la portée, dans laquelle la pièce en matériau tendre (12) présente une déformation ne résultant pas d'une compression radiale, c'est à dire ne résultant pas d'une compression exercée à l'intérieur du trou, solidarisant axialement et angulairement la pièce en matériau tendre (12) et la pièce en matériau dur (10), ladite ouverture de la pièce en matériau dur (10) définissant des facettes en regard du rebord de la pièce intermédiaire, les angles formés entre deux facettes consécutives définissant des interstices en regard du rebord (20) de la pièce en matériau tendre (12), ladite pièce en matériau tendre (12) présentant des déformations prenant place au moins partiellement dans les interstices pour solidariser les deux pièces.

10. Ensemble selon la revendication 9, dans lequel le rebord de la pièce en matériau tendre est de hauteur H, l'épaisseur e de la pièce en matériau dur étant inférieur à la hauteur H, de sorte que la pièce en matériau tendre présente une collerette (22) dépassant de la pièce en matériau dur, **caractérisé en ce que** ladite collerette (26) est rabattue par-dessus la pièce en matériau dur.

## Patentansprüche

1. Verfahren zum Zusammenstellen eines Bauteils aus dem Bereich der Uhrmacherei aus einem harten Material (10), ausgewählt zwischen Silicium, Diamant oder Korund, auf eine Trägerachse, das die folgenden Schritte enthält:
i. Beschaffen eines Zwischenbauteils aus weichem Material (12), ausgewählt zwischen Gold, Nickel oder Legierungen auf Kupferbasis, mit einem Loch (16) durchbohrt und dazu bestimmt, starr auf die Trägerachse montiert zu werden, wobei das Zwischenbauteil (12) um das Loch herum eine Auflagefläche (18) und eine Randleiste (20) definiert,
ii. da das Bauteil aus hartem Material (10) mit einer Öffnung durchbohrt ist, Einstellen des Bauteils aus hartem Material an die Randleiste des Zwischenbauteils in Auflage auf der Auflagefläche,
iii. Verformen des Zwischenbauteils (12), um das Zwischenbauteil und das Bauteil aus hartem Material axial und winkelmäßig fest miteinander zu verbinden, wobei die Bauteile so eine Einheit bilden,
iv. starres Montieren der Einheit auf die Trägerachse, wobei die Öffnung des Bauteils aus hartem Material Facetten gegenüber der Randleiste des Zwischenbauteils definiert, wobei die zwischen zwei aufeinanderfolgenden Facetten gebildeten Winkel Zwischenräume zwischen dem Bauteil aus hartem Material und demjenigen aus weichem Material definieren, wobei der Schritt iii durch Wärmeverformung des Zwischenbauteils erfolgt, damit dieses sich zumindest teilweise in den Zwischenräumen anordnet.

2. Verfahren nach Anspruch 1, wobei die Randleiste (20) des Zwischenbauteils (12) eine Höhe H hat, wobei die Dicke e des Bauteils aus hartem Material geringer als die Höhe H ist, so dass das Zwischenbauteil einen Kragen (22) aufweist, der über das Bauteil aus hartem Material (10) übersteht, **dadurch gekennzeichnet, dass** der Schritt iii außerdem durch Verformen des Kragens (22) erfolgt, indem er über das Bauteil aus hartem Material umgeschlagen wird.

3. Verfahren nach Anspruch 2, **dadurch gekennzeichnet, dass** die Verformung des Kragens (22) durch Vernieten erfolgt.

4. Verfahren nach Anspruch 2, **dadurch gekennzeichnet, dass** die Verformung des Kragens (22) durch Warmvernieten erfolgt.

5. Verfahren nach einem der Ansprüche 1 bis 4, **dadurch gekennzeichnet, dass** die Randleiste (20) mit einer Ringnut (26) versehen ist, die auf einer Höhe h im Wesentlichen gleich der Dicke e des Bauteils angeordnet ist.

6. Verfahren nach einem der vorhergehenden Ansprüche, **dadurch gekennzeichnet, dass** die Einheit durch Einpressen auf die Trägerachse montiert wird.

7. Verfahren nach einem der vorhergehenden Ansprüche, **dadurch gekennzeichnet, dass** die Einheit durch Vernieten auf die Trägerachse montiert wird.

8. Verfahren nach einem der vorhergehenden Ansprüche, **dadurch gekennzeichnet, dass** die Einheit durch Schweißen auf die Trägerachse montiert wird.

9. Einheit aus einem Bauteil aus weichem Material (12), das zwischen Gold, Nickel oder Legierungen auf Kupferbasis ausgewählt wird, und einem Bauteil aus dem Bereich der Uhrmacherei aus hartem Material (10), das zwischen Silicium, Diamant oder Korund ausgewählt wird, wobei das Bauteil aus weichem Material mit einem Loch durchbohrt ist, um starr auf eine Trägerachse montiert zu werden, wobei das Bauteil aus weichem Material um das Loch herum eine Auflagefläche (18) und eine Randleiste (20) definiert, wobei das Bauteil aus hartem Material mit einer Öffnung durchbohrt und an die Randleiste des Bauteils aus weichem Material in Auflage auf die Auflagefläche eingestellt ist, wobei das Bauteil aus weichem Material (12) eine nicht aus einer radialen Druckbelastung resultierende, d.h. nicht aus einer im Inneren des Lochs ausgeübten Druckbelastung resultierende Verformung aufweist, die das Bauteil aus weichem Material (12) und das Bauteil aus hartem Material (10) axial und winkelmäßig fest miteinander verbindet,
wobei die Öffnung des Bauteils aus hartem Material (10) Facetten gegenüber der Randleiste des Zwischenbauteils definiert, wobei die zwischen zwei aufeinanderfolgenden Facetten gebildeten Winkel Zwischenräume gegenüber der Randleiste (20) des Bauteils aus weichem Material (12) definieren, wobei das Bauteil aus weichem Material (12) Verformungen aufweist, die sich zumindest teilweise in den Zwischenräume anordnen, um die zwei Bauteils fest miteinander zu verbinden.

10. Einheit nach Anspruch 9, wobei die Randleiste des Bauteils aus weichem Material eine Höhe H hat, wobei die Dicke e des Bauteils aus hartem Material geringer ist als die Höhe H, so dass das Bauteil aus weichem Material einen Kragen (22) aufweist, der über das Bauteil aus hartem Material übersteht, **dadurch gekennzeichnet, dass** der Kragen (26) über das Bauteil aus hartem Material umgeschlagen wird.

## Claims

1. Method for assembling a part (10) from the field of horology and made of hard material chosen from silicon, diamond or corundum on a support axle, comprising the following steps:
i. providing an intermediate part (12) made of soft material chosen from gold, nickel or copper-based alloys that is pierced with a hole (16) and intended to be mounted rigidly on the said support axle, the said intermediate part (12) defining, about the hole, a shoulder (18) and a rim (20),
ii. since the hard material part (10) is pierced with an opening, fitting the said hard material part onto the rim of the intermediate part so as to bear on the shoulder,
iii. deforming the intermediate part (12) so as to axially and angularly secure the intermediate part and the hard material part, the said parts thus forming an assembly,
iv. rigidly mounting the said assembly on the support axle,
the said opening in the hard material part defining facets facing the rim of the intermediate part, the angles formed between two consecutive facets defining interstices between the hard material part and the soft material part, the step iii being carried out by thermal deformation of the intermediate part in such a way that it takes position at least partially in the interstices.

2. Method according to Claim 1, in which the rim (20) of the intermediate part (12) has a height H, the thickness e of the hard material part being less than the height H, such that the intermediate part has a collar (22) projecting beyond the hard material part (10), **characterized in that** the step iii is additionally carried out by deformation of the said collar (22) by folding it down over the hard material part.

3. Method according to Claim 2, **characterized in that** the deformation of the collar (22) is carried out by riveting.

4. Method according to Claim 2, **characterized in that** the deformation of the collar (22) is carried out by thermal riveting.

5. Method according to one of Claims 1 to 4, **characterized in that** the rim (20) is provided with an annular groove (26) arranged at a height h substantially equal to the thickness e of the part.

6. Method according to one of the preceding claims, **characterized in that** the said assembly is mounted on the support axle by force-fitting.

7. Method according to one of the preceding claims, **characterized in that** the said assembly is mounted on the support axle by riveting.

8. Method according to one of the preceding claims, **characterized in that** the said assembly is mounted on the support axle by welding.

9. Assembly of a part (12) made of soft material chosen from gold, nickel or copper-based alloys and of a part (10) from the field of horology and made of a hard material chosen from silicon, diamond or corundum, the said soft material part being pierced with a hole in order to mount it rigidly on a support axle, the said soft material part defining, around the hole, a shoulder (18) and a rim (20), the hard material part being pierced with an opening and fitted onto the rim of the soft material part so as to bear on the shoulder, wherein the soft material part (12) has a deformation not resulting from a radial compression, that is to say not resulting from a compression exerted inside the hole, axially and angularly securing the soft material part (12) and the hard material part (10), the said opening in the hard material part (10) defining facets facing the rim of the intermediate part, the angles formed between two consecutive facets defining interstices facing the rim (20) of the soft material part (12), the said soft material part (12) having deformations taking position at least partially in the interstices in order to secure the two parts.

10. Assembly according to Claim 9, in which the rim of the soft material part has a height H, the thickness e of the hard material part being less than the height H, with the result that the soft material part has a collar (22) projecting beyond the hard material part, **characterized in that** the said collar (26) is folded down over the hard material part.
